# EUROPÄISCHE PATENTSCHRIFT

(11) **EP 2 430 318 B1**
(45) Veröffentlichungstag und Bekanntmachung des Hinweises auf die Patenterteilung: **09.06.2021**
(21) Anmeldenummer: 10715709.1
(22) Anmeldetag: 22.04.2010
(51) Int. Cl.: F15B 1/10

(54) **HYDROSPEICHER**
HYDRAULIC ACCUMULATOR
ACCUMULATEUR HYDRAULIQUE

(30) Priorität: 15.05.2009 DE 102009021463
(43) Veröffentlichungstag der Anmeldung: 21.03.2012
(73) Patentinhaber: Hydac Technology Gmbh, 66280 Sulzbach / Saar (DE)
(72) Erfinder: WEBER, Norbert, 66280 Sulzbach/Saar (DE)
(74) Vertreter: Bartels und Partner, Patentanwälte
(86) Internationale Anmeldenummer: PCT/EP2010/002465
(87) Internationale Veröffentlichungsnummer: WO 2010/130332

(56) Entgegenhaltungen:
- WO-A1-2004/067968
- DE-A1-102006 025 552
- FR-A- 1 307 091
- US-A- 3 541 833
- None

## Beschreibung

Die Erfindung betrifft Hydrospeicher mit den Merkmalen im Oberbegriff von Anspruch 1 oder 11.

Hydrospeicher in hydraulischen Anlagen dienen unter anderem dazu, bestimmte Volumen unter Druck stehender Flüssigkeiten aufzunehmen und diese bei Bedarf an die Anlage zurück zu geben. Besonders verbreitet sind hydraulische Anlagen mit hydropneumatischen Speichern mit einem als Membran ausgebildeten Trennelement. Die Membran trennt insbesondere einen Flüssigkeitsraum als Arbeitsraum von einem Gasraum als weiteren Arbeitsraum ab. Als Arbeitsgas kommt bevorzugt Stickstoff zur Anwendung, wobei die Membran die Entkopplung von Gas- und Flüssigkeitsraum übernimmt. Der Flüssigkeitsraum steht ferner mit einem Hydraulikkreislauf der Anlage in Verbindung, so dass bei einem Anstieg des Druckes der Hydrospeicher Druckmittel aufnimmt und das Gas dabei komprimiert wird. Bei sinkendem Druck dehnt sich das vorher verdichtete Gas wiederum aus und verdrängt dabei das Druckmittel (Hydraulikfluid) zurück in den Hydraulickreislauf.

Im Allgemeinen ist ein Hydrospeicher aus zwei Gehäuseschalen gebildet, die mit ihren freien Öffnungsrändern aneinanderstoßen und jeweils ein Teilvolumen oder jeweils einen Arbeitsraum des Hydrospeichers unter Zwischenschalten der Membran begrenzen. Die stirnseitig aneinanderliegenden Gehäuseschalen sind üblicherweise mittels verschiedener Schweißverfahren an der dahingehenden Stoßstelle miteinander verschweißt, wobei in Abhängigkeit des Schweißverfahrens grundsätzlich es nicht auszuschließen ist, dass heiße Metallperlen oder Metallpartikel im Inneren des Hydrospeichers während des Schweißvorganges zu Beschädigungen an der Membran führen. Dies kann einen negativen Einfluss auf die Standfestigkeit der Membran haben.

Aus der FR 1 307 091 A geht ein Druckspeicher in Kugelform hervor. Der Druckspeicher besteht aus zwei Kugelschalen, die an den Rändern ineinandergeschoben sind. Die äußere Kugelschale greift mit ihrem Rand über den Rand der inneren Kugelschale und die Ränder sind so ausgebildet, dass sie im zusammengesetzten Zustand der Kugelschalen mit ihren metallischen Flächen dicht aufeinanderliegen. Die innere Kugelschale an ihrem Außenumfang und die äußere Kugelschale an ihrem Innenumfang weisen jeweils eine Nut auf, in die ein Sprengring eingelegt ist. Zwischen den Rändern ist zudem eine Membran angeordnet.

Ausgehend von diesem Stand der Technik stellt sich die Erfindung die Aufgabe, einen Hydrospeicher der betrachteten Art anzugeben, dessen Membran bei seiner Fertigung nicht in Mitleidenschaft gezogen werden kann.

Erfindungsgemäß ist diese Aufgabe durch einen Hydrospeicher gelöst, der die Merkmale des Patentanspruches 1 in seiner Gesamtheit aufweist.

Demgemäß besteht eine wesentliche Besonderheit der Erfindung darin, dass ein Öffnungsrand der an der Überlappungsstelle radial außen liegenden Gehäuseschale durch Umformen an den Umfang der radial innen liegenden Gehäuseschale unter Bildung eines Formschlusses angelegt ist. Die Formschlussverbindung ist bevorzugt in abdichtender Weise ausgebildet und dichtet das Innere des Speichers gegenüber der Umgebung ab. Ferner ermöglicht der Formschluss eine Übertragung von Zugspannungen von der ersten zu der zweiten Gehäuseschale des Hydrospeichers. Dadurch ist verhindert, dass die Membran im Inneren des Hydrospeichers in irgendeiner Weise bei der Montage beeinträchtigt wird.

An den Überlappungsbereich angrenzend kommt ein als Membran aus elastomerem Material gebildetes Trennelement in einer Umfangsnut auf der Innenseite der radial äußeren ersten Gehäuseschale in Anlage und wird mit einem Verankerungsteil gehalten, das aus einem im Querschnitt gesehen im wesentlichen U-förmigen Klemmring besteht.

Alternativ ist gemäß dem nebengeordneten Anspruch 11 ein Randwulst der Membran zwischen einem im Querschnitt C-förmigen, radial nach innen gezogenen Hohlprofil gehalten, das einstückiger Bestandteil der oberen Gehäuseschale ist.

Bevorzugte Ausführungen ergeben sich aus den Unteransprüchen.

Bei einer bevorzugten, die Montage des Hydrospeichers erleichternden Ausführungsform ist zumindest eine Gehäuseschale gegen einen Axialanschlag im Inneren des Speichergehäuses gelegt, wobei diese nach Umformung des Öffnungsrandes der radial außen liegenden Gehäuseschale in ihrer Endlage gehalten ist. Der Längsrand des zur Umformung kommenden Öffnungsrandes ist in seiner Wandstärke reduziert und eine Übergangsstelle von dem Längsrand zu der den Arbeitsraum für das Druckmittel bildenden Wand ergibt dergestalt einen radial nach innen gerichteten Absatz, der als Anschlag dient.

In einer weiteren vorteilhaften Ausgestaltung des Hydrospeichers ist der Öffnungsrand der an der Überlappungsstelle radial außen liegenden Gehäuseschale an einen Anschlusskörper für das Arbeitsgas unter Bildung eines absatzlosen Überganges der Außenfläche angeschlossen. Bevorzugt ist der Öffnungsrand in abdichtender Weise, vorzugsweise stoffschlüssig mit dem Anschlusskörper verbunden.

Bei einer bevorzugten Ausführungsform ist ferner vorgesehen, das Trennelement durch eine Membran zu bilden, deren Umfangsrand an der Überlappung der beiden Gehäuseschalen mit einem Verankerungsteil an der radial inneren und/oder an der radial äußeren Gehäuseschale gehalten ist. Das Verankerungsteil ist dabei bevorzugt aus einem verdickten Randwulst entlang des Umfanges der Membran sowie aus einem diesen Randwulst radial innen umfassenden Klemmring gebildet, wobei der Klemmring den Randwulst in eine nutartige Vertiefung der Gehäuseschale presst und axial sowie radial in dem Speichergehäuse definiert festlegt.

Bei einer anderen bevorzugten Ausführungsform kann auch vorgesehen sein, anstelle des Klemmringes einen Öffnungsrand der radial innen liegenden Gehäuseschale mit einem annähernd C-förmigen Hohlprofil auszubilden, das einen radial nach innen und einen im Abstand davon radial nach außen verlaufenden Schenkel ausbildet, zwischen denen der Randwulst der Membran aufgenommen ist. Aufgrund dieser Querschnittsanordnung der radial inneren Gehäuseschale ist dergestalt die Membran entlang ihres freien stirnseitigen Umfassungsrandes gegen die Innenseite der radial äußeren Gehäuseschale dichtend gehalten.

Zur Gewichtsminimierung des Hydrospeichers können die Gehäuseschalen aus einer Leichtmetalllegierung, vorzugsweise in Form einer Aluminiumlegierung gebildet sein.

Die Fluidanschlüsse an den Gehäuseschalen sind bevorzugt durch einstückig mit diesen Gehäuseschalen versehene Anschlusskörper gebildet, die koaxial zu der Längsachse des Hydrospeichers an gegenüberliegenden Enden desselben positioniert sind. Sie gehen in eine im Vergleich zur Wandstärke an den Anschlusskörpern verringerten Wandstärke der Gehäuseschalen über.

Nachstehend ist die Erfindung anhand von in der Zeichnung dargestellten Ausführungsbeispielen im Einzelnen erläutert. Es zeigen in prinzipieller und nicht maßstäblicher Darstellung die
- Fig. 1: einen Längsschnitt durch ein erstes Ausführungsbeispiel eines erfindungsgemäßen Hydrospeichers; und
- Fig. 2: einen weiteren Längsschnitt durch ein zweites Ausführungsbeispiel eines erfindungsgemäßen Hydrospeichers.

In der Fig. 1 ist in einem Längsschnitt ein Hydrospeicher 1 in Form eines sog. Membranspeichers gezeigt. Dahingehende Hydrospeicher 1 können beispielsweise innerhalb einer hydraulischen Anlage zum Ausgleich von Druckschwankungen, zur Energiespeicherung, dem Auffangen von Pulsationsstößen einer Pumpe etc. dienen. Der Hydrospeicher 1 besteht aus einer ersten Gehäuseschale 2 und einer zweiten Gehäuseschale 3, die um eine Längsachse 4 des Hydrospeichers 1 rotationssymmetrisch angeordnet sind. Die Gehäuseschalen 2, 3 bilden ein Speichergehäuse 8 und sind in Leichtbauweise bevorzugt aus einer Aluminiumlegierung gebildet und in einem Arbeitsgang mittels eines Pressumformverfahrens oder dergleichen erhalten.

Mit der ersten Gehäuseschale 2 ist ein Anschlusskörper 22 mit einem Fluideinlass einstückig ausgebildet. Ebenso einstückig ist ein Anschlusskörper 14 für Arbeitsgas, wie Stickstoff, an die zweite Gehäuseschale 3 angeschlossen. Ein freier Öffnungsrand 6 der zweiten Gehäuseschale 3 überlappt mit seiner radialen Innenseite die erste Gehäuseschale 2 entlang ihres Außenumfanges im Bereich der oberen Hälfte, insbesondere des oberen Drittels gesehen in axialer Länge des Speichergehäuses 8.

An den Überlappungsbereich 16 angrenzend kommt ein als Membran 15 aus elastomerem Material gebildetes Trennelement 7 in einer Umfangsnut 23 auf der Innenseite der radial äußeren ersten Gehäuseschale 2 in Anlage und wird mit einem Verankerungsteil 17 gehalten, das aus einem im Querschnitt gesehen im wesentlichen U-förmigen Klemmring 19 besteht. Der Klemmring 19 stützt sich axial an dem Öffnungsrand 6 der zweiten Gehäuseschale 3 ab. In Blickrichtung auf die Fig. 1 gesehen verläuft der obere Umfassungsrand des Klemmringes 19 parallel und in horizontaler Anlage mit dem unteren Fußabschnitt der Gehäuseschale 3, wobei der darüberliegende ringnutförmige Hohlraum der Aufnahme eines Dichtmittels (nicht dargestellt) dient, beispielsweise in der Art eines O-Ringes oder Führungsdichtbandes. Die über den Längsrand 12 der unteren Gehäuseschale 2 aufgebrachte Klemmkraft überträgt sich dann insoweit auf die obere Gehäuseschale 3 und mithin auf den oberen Teil des Klemmringes 19, der dergestalt den Randwulst 18 der Membran gegen eine nach unten hin vorgesehene absatzartige Wandstärkenverbreiterung der unteren Gehäuseschale 2 drückt und dergestalt die Membrananordnung definiert festlegt.

Im Bereich des Fluidanschlusses des Anschlusskörpers 22 ist das Membranmaterial mit einer Verdickung versehen, die dergestalt einen Ventilkörper ausbildet, mit dem die Fluidanschlussstelle verschließbar ist, sobald die Trennmembraneinrichtung in ihrer zuunterst angeordneten, nicht dargestellten Schließstellung unter Einfluss des Arbeitsgases verbracht wird. Damit der Randwulst 18 auch nach unten hin abgestützt ist, ist der Klemmring 19 im unteren Bereich des Randwulstes im Durchmesser wiederum verbreitert und bildet auch insoweit zum Inneren des Speichergehäuses 8 hin eine Abstützung für das membranartige Trennelement 7.

Bei dem in Fig. 2 gezeigten Ausführungsbeispiel wird hingegen der Randwulst 18 zwischen einem im Querschnitt C-förmigen radial nach innen gezogenen Hohlprofil gehalten, das einstückiger Bestandteil der oberen Gehäuseschale 3 ist. Das den Querschnitt des Öffnungsrandes 6 der zweiten Gehäuseschale 3 definierende Hohlprofil ist aus einem radial nach innen verlaufenden Schenkel 20 und einem radial nach außen verlaufenden Schenkel 21 gebildet. Sofern bei dem Ausführungsbeispiel nach der Fig. 2 dieselben Bezugszeichen eingesetzt werden wie bei der Fig. 1, gelten die insoweit getroffenen Ausführungen auch für das weitere Ausführungsbeispiel. So bewirkt wiederum der Randwulst 18 einen Formschluss in axialer Richtung zwischen den beiden Gehäuseschalen 2, 3.

Die erste Gehäuseschale 2 weist einen in seiner Wandstärke reduzierten Längsrand 12 auf, der sich axial in der Art eines Umfassungsbandes umfangsseitig entlang der zugeordneten Anlagefläche der ersten Gehäuseschale 3 erstreckt. An einer Übergangsstelle 13, an der sich die Wandstärke der ersten Gehäuseschale 2 zu dem Längsrand 12 verjüngt, ist wiederum ein Axialanschlag 11 für die zweite Gehäuseschale 3 zur Anlage an der ersten Gehäuseschale 2 gebildet.

Die Membran 15 trennt einen Arbeitsraum 9 für Arbeitsgas von einem Arbeitsraum 10 für Druckmittel und der Längsrand 12 ist bevorzugt durch Umformen unter Bildung eines Pressverbandes an das im Längsschnitt gesehen obere Umfangsteil der zweiten Gehäuseschale 3 angelegt. Die Wandstärke der zweiten Gehäuseschale 3 ist, um ein widerstandsfähiges Gegenlager zu bilden, hierfür etwa doppelt so stark ausgebildet wie die Wandstärke der ersten Gehäuseschale 2 in diesem Bereich. In vorteilhafter Weise ist dabei vorgesehen, den Öffnungsrand 5 der ersten Gehäuseschale 2 mit der zweiten Gehäuseschale 3 stoffschlüssig in abdichtender Weise miteinander zu verbinden.

Bei beiden Ausführungsbeispielen wird deutlich, dass in besonders bevorzugter Weise die Lagerung der Membran 15 über ihren Randwulst in etwa mittig in Längsrichtung des Speichergehäuses 8 gesehen erfolgt, so dass die Auslenkbewegungen der Membran in beiden Richtungen etwa gleich sind. Dergestalt ergibt sich ein besonders gutes Arbeitsvermögen für die Membran 15 im Betrieb des Hydrospeichers. Die bodenseitig an der Membran 15 angeordnete Wulstverstärkung schützt die Membran 15 auch bei einem Anschlagen gegen den Anschlusskörper 14 der oberen Gehäuseschale 3 im Bereich des absperrbaren Arbeitsgasanschlusses. In jedem Fall wird bei einer Aufwärtsbewegung der Membran 15 über geeignete Rundabschnitte von erster Gehäuseschale 3 im Bereich des Schenkels 21 oder durch die abgesetzte Rundungsnaht am Klemmring 19 ein schonendes Abrollen der Membran 15 in beiden Arbeitsrichtungen gewährleistet. Der gezeigte Hydrospeicher in Leichtbauweise lässt sich, wie dargestellt, sehr kostengünstig herstellen und ist besonders für einen lang andauernden Betrieb auch unter hoher Beanspruchung geeignet.

## Patentansprüche

1. Hydrospeicher mit einer ersten Gehäuseschale (2) und mit einer zweiten Gehäuseschale (3), die jeweils bezüglich einer Längsachse (4) des Hydrospeichers (1) mit ihren Öffnungsrändern (5, 6) in einem Überlappungsbereich (16) derart überlappen, dass sie ein Teilvolumen des Hydrospeichers (1) definieren, und mit einem als Membran (15) aus elastomerem Material gebildeten Trennelement (7), das innerhalb des mittels der Gehäuseschalen (2, 3) gebildeten Speichergehäuses (8) des Hydrospeichers (1) innere Arbeitsräume (9, 10) mediendicht voneinander trennt und wobei der Öffnungsrand (5) der radial außen liegenden Gehäuseschale (2) durch Umformen an den Umfang der radial innen liegenden Gehäuseschale (3) einen Formschluss bildend, angelegt ist, **dadurch gekennzeichnet, dass** an den Überlappungsbereich (16) angrenzend das Trennelement (7) in einer Umfangsnut (23) auf der Innenseite der radial äußeren ersten Gehäuseschale (2) in Anlage kommt und mit einem Verankerungsteil (17) gehalten ist, das aus einem im Querschnitt gesehen im wesentlichen U-förmigen Klemmring (19) besteht.

2. Hydrospeicher nach Anspruch 1, **dadurch gekennzeichnet, dass** mindestens eine Gehäuseschale (3) gegen einen Anschlag (11) im Inneren des Speichergehäuses (8) in dieses eingesetzt ist.

3. Hydrospeicher nach Anspruch 1 oder 2, **dadurch gekennzeichnet, dass** ein Längsrand (12) des zur Umformung kommenden Öffnungsrandes (5) der ersten Gehäuseschale (2) in der Wandstärke reduziert ist.

4. Hydrospeicher nach Anspruch 3, **dadurch gekennzeichnet, dass** eine Übergangsstelle (13) zwischen den verschiedenen Wandstärken den Anschlag (11) für die radial innen liegende Gehäuseschale (3) bildet.

5. Hydrospeicher nach einem der Ansprüche 1 bis 4, **dadurch gekennzeichnet, dass** der Öffnungsrand (5) der radial außen liegenden Gehäuseschale (2) an einen Abschlusskörper (14) für ein Arbeitsgas angrenzt und mit dem dahingehenden Anschlusskörper (14) in abdichtender Weise stoffschlüssig verbunden ist.

6. Hydrospeicher nach einem der Ansprüche 1 bis 5, **dadurch gekennzeichnet, dass** das bewegbare Trennelement (7) durch eine Membran (15) gebildet ist, deren Umfangsrand an den Überlappungsbereich (16) der beiden Gehäuseschalen (2, 3) mit einem Verankerungsteil (17) an der radial inneren und/oder radial äußeren Gehäuseschale (3, 2) gehalten ist.

7. Hydrospeicher nach Anspruch 6, **dadurch gekennzeichnet, dass** das Verankerungsteil (17) aus einem verdickten Randwulst (18) der Membran (15) und/oder einem Klemmring (19) für den Umfangsrand der Membran (15) gebildet ist.

8. Hydrospeicher nach einem der Ansprüche 1 bis 6, **dadurch gekennzeichnet, dass** der Öffnungsrand (6) der radial innen liegenden Gehäuseschale (3) ein annähernd C-förmiges, radial nach innen eingezogenes Hohlprofil bildet, das einen radial nach innen verlaufenden Schenkel (20) und einen im Abstand radial nach außen verlaufenden Schenkel (21) bildet, zwischen denen der Randwulst (18) der Membran (15) aufnehmbar ist.

9. Hydrospeicher nach einem der Ansprüche 1 bis 8, **dadurch gekennzeichnet, dass** die Gehäuseschalen (2, 3) aus einer Leichtmetalllegierung gebildet sind.

10. Hydrospeicher nach einem der Ansprüche 1 bis 9, **dadurch gekennzeichnet, dass** Anschlüsse an den Gehäuseschalen (2, 3) durch zur Längsachse (4) des Hydrospeichers (1) koaxiale Anschlusskörper (14, 22) gebildet sind, an die sich die Wand der jeweiligen Gehäuseschale (2, 3) mit einer gegenüber der Dicke der Anschlusskörper (14, 22) verringerten Wandstärke anschließt.

11. Hydrospeicher mit einer ersten Gehäuseschale (2) und mit einer zweiten Gehäuseschale (3), die jeweils bezüglich einer Längsachse (4) des Hydrospeichers (1) mit ihren Öffnungsrändern (5, 6) in einem Überlappungsbereich (16) derart überlappen, dass sie ein Teilvolumen des Hydrospeichers (1) definieren, und mit einem als Membran (15) aus elastomerem Material gebildeten Trennelement (7), das innerhalb des mittels der Gehäuseschalen (2, 3) gebildeten Speichergehäuses (8) des Hydrospeichers (1) innere Arbeitsräume (9, 10) mediendicht voneinander trennt und wobei der Öffnungsrand (5) der radial außen liegenden Gehäuseschale (2) durch Umformen an den Umfang der radial innen liegenden Gehäuseschale (3) einen Formschluss bildend, angelegt ist, **dadurch gekennzeichnet, dass** an den Überlappungsbereich (16) angrenzend das Trennelement (7) in einer Umfangsnut (23) auf der Innenseite der radial äußeren ersten Gehäuseschale (2) in Anlage kommt und dass ein Randwulst (18) der Membran (15) zwischen einem im Querschnitt C-förmigen, radial nach innen gezogenen Hohlprofil (20, 21) gehalten ist, das einstückiger Bestandteil der oberen Gehäuseschale (3) ist.

## Claims

1. Hydraulic accumulator comprising a first housing shell (2) and comprising a second housing shell (3), which, in relation to a longitudinal axis (4) of the hydraulic accumulator (1), each overlap with their opening edges (5, 6) in an overlapping region (16) such that they define a partial volume of the hydraulic accumulator (1), and comprising a separating element (7) formed from elastomer material as a membrane (15), said separating element separating inner work chambers (9, 10) from one another in a media-tight manner inside the accumulator housing (8) of the hydraulic accumulator (1) formed by means of the housing shells (2, 3), and wherein the opening edge (5) of the housing shell (2) lying radially outwards is placed, by forming, on the circumference of the housing shell (3) lying radially inwards to form a positive connection, **characterised in that** the separating element (7) comes into contact, adjacent to the overlapping region (16), in a circumferential groove (23) on the inside of the radially outer first housing shell (2) and is held with an anchoring element (17), which consists substantially of a U-shaped clamping ring (19) when viewed in cross-section.

2. Hydraulic accumulator according to claim 1, **characterised in that** at least one housing shell (3) is inserted into the accumulator housing (8) against a stop (11) inside said accumulator housing.

3. Hydraulic accumulator according to either claim 1 or claim 2, **characterised in that** a longitudinal edge (12) of the opening edge (5) of the first housing shell (2), said edge being used for forming, has a reduced wall thickness.

4. Hydraulic accumulator according to claim 3, **characterised in that** a transition point (13) between the different wall thicknesses forms the stop (11) for the housing shell (3) lying radially inwards.

5. Hydraulic accumulator according to any one of claims 1 to 4, **characterised in that** the opening edge (5) of the housing shell (2) lying radially outwards is adjacent to a closure body (14) for a work gas and forms a material-uniting connection with the corresponding connection body (14) in a sealing manner.

6. Hydraulic accumulator according to any one of claims 1 to 5, **characterised in that** the movable separating element (7) is formed by a membrane (15), the circumferential edge of which is held on the overlapping region (16) of both housing shells (2, 3) with an anchoring element (17) on the radially inner or radially outer housing shell (3, 2).

7. Hydraulic accumulator according to claim 6, **characterised in that** the anchoring element (17) is formed by a thickened edge bead (18) of the membrane (15) and/or a clamping ring (19) for the circumferential edge of the membrane (15).

8. Hydraulic accumulator according to any one of claims 1 to 6, **characterised in that** the opening edge (6) of the housing shell (3) lying radially inwards forms an approximately C-shaped hollow profile drawn radially inwards, which forms one leg (20) extending radially inwards and one leg (21) extending radially outwards at a distance, between which the edge bead (18) of the membrane (15) can be received.

9. Hydraulic accumulator according to any one of claims 1 to 8, **characterised in that** the housing shells (2, 3) are formed from a light metal alloy.

10. Hydraulic accumulator according to any one of claims 1 to 9, **characterised in that** connections on the housing shells (2, 3) are formed by connection bodies (14, 22) that are coaxial with respect to the longitudinal axis (4) of the hydraulic accumulator (1), the wall of the respective housing shell (2, 3), with a wall thickness which is reduced compared to the thickness of the connection bodies (14, 22), being attached to said connection bodies.

11. Hydraulic accumulator comprising a first housing shell (2) and comprising a second housing shell (3), which, in relation to a longitudinal axis (4) of the hydraulic accumulator (1), each overlap with their opening edges (5, 6) in an overlapping region (16) such that they define a partial volume of the hydraulic accumulator (1), and comprising a separating element (7) formed from elastomer material as a membrane (15), said separating element separating inner work chambers (9, 10) from one another in a media-tight manner inside the accumulator housing (8) of the hydraulic accumulator (1) formed by means of the housing shells (2, 3), and wherein the opening edge (5) of the housing shell (2) lying radially outwards is placed, by forming, on the circumference of the housing shell (3) lying radially inwards to form a positive connection, **characterised in that** the separating element (7) comes into contact, adjacent to the overlapping region, in a circumferential groove (23) on the inside of the radially outer first housing shell (2) and **in that** an edge bead (18) of the membrane (15) is held between a hollow profile (20, 21) drawn radially inwards with a C-shaped cross-section, said hollow profile forming an integral part of the upper housing shell (3).

## Revendications

1. Accumulateur hydraulique comprenant une première coque (2) de l'enveloppe et une deuxième coque (3) de l'enveloppe, qui se chevauchent chacune en ce qui concerne un axe (4) longitudinal de l'accumulateur (1) hydraulique par leurs bords (5, 6) d'ouverture dans une partie (16) d'ouverture de manière à ce qu'elles définissent un volume partiel de l'accumulateur (1) hydraulique, et comprenant un élément (7) de séparation constitué en membrane (15) en matière élastomère, qui sépare l'un de l'autre d'une manière étanche aux fluides des espaces (9, 10) de travail intérieurs de l'enveloppe (8), formés au moyen des coques (2, 3) de l'enveloppe, de l'accumulateur (1) hydraulique et dans lequel le bord (5) d'ouverture de la coque (2) de l'enveloppe se trouvant à l'extérieur radialement est mis, en formant une complémentarité de forme par déformation sur le pourtour de la coque (3) de l'enveloppe se trouvant à l'intérieur radialement, **caractérisé en ce qu**'au voisinage de la partie (16) de chevauchement, l'élément (7) de séparation vient en contact dans une rainure (23) de pourtour avec la face intérieure de la première coque (2) extérieure radialement de l'enveloppe et est maintenu par une partie (17) d'ancrage, qui est constituée d'un anneau (19) de serrage, sensiblement en forme de U considérée en section transversale.

2. Accumulateur hydraulique suivant la revendication 1, **caractérisé en ce que** la au moins une coque (3) de l'enveloppe est insérée contre une butée (11) à intérieur de l'enveloppe (8) de l'accumulateur.

3. Accumulateur hydraulique suivant la revendication 1 ou 2, **caractérisé en ce qu'**un bord (12) longitudinal du bord (5) d'ouverture, venant en déformation, de la première coque (2) de l'enveloppe est réduit en épaisseur de paroi.

4. Accumulateur hydraulique suivant la revendication 3, **caractérisé en ce qu'**un point (13) de transition entre les épaisseurs de parois différentes forme la butée (11) pour la coque (3) de l'enveloppe se trouvant à l'intérieur radialement.

5. Accumulateur hydraulique suivant l'une des revendications 1 à 4, **caractérisé en ce que** le bord (5) d'ouverture de la coque (2) de l'enveloppe se trouvant à l'extérieur radialement est voisine d'une pièce (14) de raccordement pour un gaz de travail et est relié à coopération de matière d'une manière étanche au gaz à la pièce (14) de raccordement.

6. Accumulateur hydraulique suivant l'une des revendications 1 à 5, **caractérisé en ce que** l'élément (7) de séparation mobile est formé d'une membrane (15), dont le bord de pourtour sur la partie (16) de chevauchement des deux coques (2, 3) de l'enveloppe est maintenu par une partie (17) d'ancrage sur la coque (3) de l'enveloppe intérieure radialement et/ou la coque (2) de l'enveloppe extérieure radialement.

7. Accumulateur hydraulique suivant la revendication 6, **caractérisé en ce que** la partie (17) d'ancrage est formée d'un bourrelet (8) de bord épaissi de la membrane (15) et/ou d'un anneau (19) de serrage du bord de pourtour de la membrane (15).

8. Accumulateur hydraulique suivant l'une des revendications 1 à 6, **caractérisé en ce que** le bord (6) d'ouverture de la coque (3) de l'enveloppe se trouvant à l'intérieur radialement forme un profil creux à peu près en forme de C rentré vers l'intérieur radialement, qui forme une branche (20) s'étendant vers l'intérieur radialement et une branche (21) s'étendant à distance vers l'extérieur radialement, entre lesquelles le bourrelet (8) de bord de la membrane (5) peut être reçu.

9. Accumulateur hydraulique suivant l'une des revendications 1 à 8, **caractérisé en ce que** les coques (2, 3) de l'enveloppe sont en un alliage en métal léger.

10. Accumulateur hydraulique suivant l'une des revendications 1 à 9, **caractérisé en ce que** des raccords aux coques (2, 3) de l'enveloppe sont formées par des pièces (14, 22) de raccordement co-axiales à l'axe (4) longitudinal de l'accumulateur (1) hydraulique, auxquelles se raccorde la paroi de la coque (2, 3) respective de l'enveloppe en ayant une épaisseur de paroi diminuée par rapport à l'épaisseur de la pièce (14, 22) de raccordement.

11. Accumulateur hydraulique, comprenant une première coque (2) de l'enveloppe et une deuxième coque (3) de l'enveloppe, qui se chevauchent chacune en ce qui concerne un axe (4) longitudinal de l'accumulateur (1) hydraulique par leurs bords (5, 6) d'ouverture dans une partie (16) d'ouverture de manière à ce qu'elles définissent un volume partiel de l'accumulateur (1) hydraulique, et comprenant un élément (7) de séparation constitué en membrane (15) en matière élastomère, qui sépare l'un de l'autre d'une manière étanche aux fluides des espaces (9, 10) de travail intérieurs de l'enveloppe (8), formés au moyen des coques (2, 3) de l'enveloppe, de l'accumulateur (1) hydraulique et dans lequel le bord (5) d'ouverture de la coque (2) de l'enveloppe se trouvant à l'extérieur radialement est mis, en formant une complémentarité de forme, par déformation sur le pourtour de la coque (3) de l'enveloppe se trouvant à l'intérieur radialement, **caractérisé en ce qu'**au voisinage de la partie (16) de chevauchement, l'élément (7) de séparation vient en contact dans une rainure (23) de pourtour avec la face intérieure de la première coque (2) extérieure radialement de l'enveloppe et **en ce qu'**un bourrelet (18) de bord de la membrane (15) est maintenu entre un profil (20, 21) creux, en forme de C en section transversale, rentré vers l'intérieur radialement, qui est une partie constitutive en une pièce de la coque (3) supérieure de l'enveloppe.
